# FASCICULE DE BREVET EUROPEEN

(11) **EP 0 323 296 B1**
(45) Date de publication et mention de la délivrance du brevet: **12.05.1993**
(21) Numéro de dépôt: 88403143.6
(22) Date de dépôt: 09.12.1988
(51) Int. Cl.: B65H 45/101, B65H 35/10

(54) **Procédé pour la formation en piles en zigzag à partir d'une bande continue en un matériau souple et machine pour la mise en oeuvre de ce procédé**
Verfahren zur Bildung von Zickzackstapeln, ausgehend von einer Endlosbahn aus biegsamem Material und Maschine zur Durchführung dieses Verfahrens
Process for the formation of zig-zag piles using an endless web of flexible material, and machine for carrying out this process

(30) Priorité: 10.12.1987 FR 8717241
(43) Date de publication de la demande: 05.07.1989
(73) Titulaire: FRAVER sa, L-2546 Luxembourg (LU)
(72) Inventeur: Martin, Martial Gaston, F-94800 Villejuif (FR)
(74) Mandataire: Berger, Helmut

(56) Documents cités:
- EP-A- 0 057 463
- EP-A- 0 159 717
- EP-A- 0 187 344
- EP-A- 0 228 758
- FR-A- 1 550 885
- FR-A- 2 258 338
- FR-A- 2 331 502
- GB-A- 1 031 934
- US-A- 4 030 720
- US-A- 4 494 948
- US-A- 4 512 561

## Description

L'invention concerne un procédé pour la formation de piles à partir d'une bande sans fin en un matériau souple, tel que du papier, et une machine pour la formation de piles à partir d'une bande sans fin en un matériau souple, tel que du papier, selon les préambules des revendications respectivement 1 et 4.

Un procédé et une machine de ce type sont déjà connus par le document EP-A-0 057 463. Selon ce document, la rupture de la bande est obtenue par une force de traction exercée dans le plan même de la bande. Dans ces conditions il faut arrêter la bande pour pouvoir produire sa rupture.

La présente invention a pour but de proposer un procédé et une machine qui permettent de provoquer la rupture de la bande pendant le déplacement de celle-ci.

Ce but est atteint grâce aux caractéristiques énoncées dans la partie caractérisante des revendications 1 et 4.

L'invention ne découle également pas de façon évidente du document GB-A-1 031 934. En effet ce document n'indique pas à l'homme du métier les dispositions à prendre pour qu'une rupture puisse être réalisée pendant le mouvement d'avancement de la bande à des lignes de rupture prédéterminées et non pas à chaque ligne de rupture. Ce document concerne une machine qui provoque l'éclatement de la bande à chaque ligne de perforation transversale. A cette fin, on utilise en aval des moyens à arête de rupture une unité à rouleau qui est adaptée pour produire à chaque rotation de l'unité de rouleau des forces de traction appliquant la bande contre les arêtes de rupture.

Par conséquent le document GB-A-1 031 934 ne suggère pas une rupture de la bande par une déviation transversale de celle-ci ce qui permet le résultat surprenant que la bande peut être coupée pendant son mouvement d'avancement à une ligne de rupture quelconque prédéterminée.

D'autres caractéristiques avantageuses de l'invention ressortent des revendications dépendantes.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels :
La figure 1 est une vue schématique en élévation, d'une machine selon la présente invention ;
La figure 2 montre, de façon schematique, à plus grande échelle la partie indiquée en II à la figure 1 ;
La figure 3 est une vue en direction de la flèche III-III de la figure 2, la pile en cours de formation et la partie inférieure de la machine ayant été supprimées ;
La figure 4 est une vue partielle direction de la flèche IV de la figure 2 ;
Les figures 5a, 5b et 6a, 6b illustrent deux phases du fonctionnement de la machine selon l'invention, par des vues respectivement latérale (a) et de dessus (b) ;
Les figures 7 à 9 représentent schématiquement trois phases du procédé et du fonctionnement de la machine selon l'invention, aboutissant à la pose du dernier volet d'une pile et l'acheminement et la retenue du premier volet d'une nouvelle pile, a et b étant des vues respectivement latérale et de dessus ; et
La figure 10 illustre un autre mode de réalisation d'une brosse selon la figure 5a.

La figure 1 montre schématiquement la machine selon l'invention qui est adaptée pour former sur un dispositif de support 1 des piles 2 en une configuration en zigzag, à partir d'une bande sans fin 3 en un matériau souple approprié, notamment du papier, qui est fourni par une machine précédant, non représentée, par exemple une imprimante d'ordinateur, du type à laser. Cette bande sans fin comporte des perforations longitudinales du type trous Caroll et des lignes d'affaiblissement transversales elles que des lignes de perforations qui constituent les lignes de pliage de la bande dans sa configuration en zigzag sur le support 1. Les perforations longitudinales et transversales sont connues en soi et ne sont pas représentées.

La machine comporte, selon le mode de réalisation représenté, successivement dans la direction du mouvement d'avancement de la bande 3, indiqué par la flèche F1, essentiellement un dispositif 5 comportant deux courroies crantées à picots 6 destinées à s'engager dans les trous Caroll de la bande 3 pour assurer l'entraînement de la bande 3 formant en amont du dispositif 5 une boucle 7, des organes de coupes de rive 8, un ensemble de séparation 9 de la bande destiné à effectuer une rupture de la bande le long d'une ligne de rupture prédéterminée formée par une ligne de perforation transversale, un dispositif 10 de renvoi de la bande vers un dispositif balancier 11 connu en soi qui effectue un mouvement pendulaire dans une zone angulaire β en fonction du format des volets de pliage délimités entre deux lignes d'affaiblissement et de pliage voisines de la bande. Ce dispositif balancier a pour fonction de déposer la bande sans fin 3 sur le support 1 selon une configuration en zigzag pour la formation d'une pile. La machine comporte en outre, au niveau de chaque bord latéral indiqué en 12 un ensemble 13 d'aplatissement et de retenue des volets sur une pile en formation et du premier volet d'une nouvelle pile, comme cela sera décrit en détail plus loin. Les symboles de référence 15 et 16 désignent respectivement des moyens de déplacement du dispositif de support 1 et les moyens d'évacuation d'une pile terminée, de la machine selon l'invention.

En se reportant aux figures 2 à 4, on décrira ci-après plus en détail les différents dispositifs importants constitutifs de la machine représentée à la figure 1.

Comme il ressort des figures 1 et 2, le dispositif 9 de séparation de la bande 3 le long de la ligne de rupture formée par la ligne de perforation transversale reliant le dernier volet de la pile en formation au premier volet de la nouvelle pile, comporte essentiellement deux paires 18, 19 de rouleaux situées respectivement en amont et en aval d'un certain nombre d'éléments 20 à arêtes de rupture qui sont juxtaposés juste en dessous de la bande 3 dans la direction transversale par rapport à la bande. Les deux rouleaux 21, 22 des deux paires de rouleaux 18, 19 sont disposés respectivement en dessous et au-dessus de la bande, à une distance prédéterminée, leur axe s'étendant perpendiculairement à la direction du mouvement d'avancement de la bande 3, parallèlement au plan de celle-ci lorsqu'elle se trouve dans sa position d'avancement normal indiquée sous forme d'un trait continu. Les deux rouleaux inférieurs 21 sont montés rotatifs autour d'axes fixes et sont avantageusement entraînés en rotation par des moyens moteurs appropriés comme cela est indiqué par des flèches F2. Les deux rouleaux supérieurs 22 sont montés rotatifs autour d'axes déplaçables perpendiculairement au plan de la bande 3, à l'aide de vérins hydrauliques appropriés montés dans un support commun 23. Les rouleaux 22 sont déplaçables en translation entre la position représentée éloignée de la surface supérieure de la bande 3 et une position dans laquelle ils dévient la bande perpendiculairement à sa position normale jusqu'à ce qu'elle vienne en contact serré contre la surface périphérique des rouleaux inférieurs moteurs 21.

Dans cette position la bande 3 se trouve dans la position représenté en traits interrompus. Sous l'effet de la force de poussée des rouleaux 22, les éléments à arêtes de rupture 20 provoquent a rupture de la bande, l'abaissement des rouleaux 22 étant commandé lorsque la ligne de perforation transversale formant ligne de rupture de consigne se trouve au niveau des éléments 20.

Il s'est avéré que le rouleau 22 de la paire 19 doit pouvoir effectuer sur le rouleau 21 un léger glissement jusqu'au moment où la ligne de perforation transversale arrive au dispositif de rupture 20. Il serait alors avantageux de réaliser ce rouleau sous forme d'une brosse.

Pour assurer le guidage de la bande 3 lors de son acheminement normal et desdits dernier et premier volets, après la séparation de la bande, il est prévu un dispositif de guidage 25 de la bande en haut et en bas, qui s'étend à partir d'une position en amont de la première paire 18 de rouleaux jusqu'au dispositif de renvoi 10 en s'élargissant dans le sens perpendiculaire au plan de la bande, comme cela est indiqué à la figure 2. Ce canal de guidage 25 présente des évidements dans ses parois supérieure et inférieure qui permettent aux rouleaux 21 et 22 de pénétrer à l'intérieur du canal. Concernant le dispositif de renvoi 10, il comprend un rouleau moteur 26 qui s'étend avantageusement sur toute la largeur de la bande, comme les rouleaux 21 et 22 et par exemple, deux ou plusieurs brosses 27 qui sont axialement juxtaposées sur la largeur de la bande 3, parallèles à l'axe des rouleaux 26 et disposées de façon à assurer l'application de la bande contre la surface périphérique du rouleau moteur 26 en venant en contact pressé avec l'autre surface de la bande.

Comme le montre la figure 2, le canal de guidage 25 accomplit un effet de guidage et de stockage tampon de bande jusqu'au niveau de l'engagement de la bande entre le rouleau 26 et les brosses 27. La bande de papier 3 pincée entre le rouleau 26 et les brosses 27 est introduite dans l'ensemble balancier 11 comprenant essentiellement des courroies plates 29 tournant à la vitesse des courroies crantées 6 en guidant la bande 3 entre elles et des galets 30 dont un est moteur, situés à l'extrémité libre du balancier. Ainsi, la bande est entraînée jusqu'à la sortie du balancier. L'ensemble balancier distribue alternativement les volets de pliage aux ensembles d'aplatissement et de retenue 13 des volets.

En se reportant notamment à la figure 3, on constate que chaque ensemble 13 comporte essentiellement deux organes en forme de disque 31 montés rotatifs autour d'axes situés de part et d'autre du dispositif de support 1, dans un plan parallèle au plan de pose des volets sur ce dispositif, proche d'éléments de butée 32 des plis des volets. Chaque disque est entraîné en rotation en direction de la flèche F3 et est réalisé, dans l'exemple représenté, sous forme d'un disque sensiblement semi-circulaire dont la partie avant 33 sur un angle de 45° est repliée vers le haut, selon un angle prédéterminé en fonction du format des volets de pliage et suivie d'une partie horizontale 34. Comme le montrent les figures, les disques 31 sont disposés de telle façon qu'ils s'engagent lors de leur rotation dans l'espace de pose des volets du dispositif de support 1, dans le but qui sera expliqué en détail plus loin. A chacun des disques 31 est associé un organe rotatif 35 avantageusement en forme d'un segment de cercle d'un angle égal ou quelque peu supérieur à 180° et formé par une brosse. Chacune de ces brosses 35 est entraînée en rotation autour d'un axe s'étendant parallèlement au plan de pose et aux plis des volets se trouvant sur le support 1, à une distance et un endroit au-dessus du plan de pose des volets et des plans des disques 31 de façon à pouvoir venir lors de leur rotation en contact avec la zone périphérique de la surface supérieure plane 34 des disques 31, lorsque le disque en forme de semi-cercle s'engage dans l'espace de pose des volets, comme cela ressort clairement des figures. Grâce à cette disposition relative des disques 31 et des brosses 35, le premier volet d'une nouvelle pile en zigzag sur le support 1 peut être retenu dans une position définie, en étant pincé entre ces organes comme cela sera explicité plus loin. Chaque ensemble 13 comprend en outre deux organes 36 appelés marteaux disposés symétriquement par rapport à la ligne médiane Y-Y du plan de pose entre les deux brosses 35. Chaque marteau est monté rotatif autour d'un axe avantageusement confondu avec l'axe de rotation des brosses 35. Chaque marteau présente une partie 37 formant tête et une partie formant queue 38. Comme il ressort notamment de la figure 2, la queue présente une surface périphérique sensiblement cylindrique dont le diamètre est sensiblement égal au diamètre des brosses 35, tandis que la partie formant tête 37 est excentrée en direction de l'axe de rotation du marteau. Le rayon de courbure de la partie formant tête augmente progressivement vers la queue 38. Cette configuration des marteaux permet lors de leur rotation d'aplatir progressivement les boucles de la bande au cours de son dépôt en zigzag sur le support 1. Les marteaux sont entraînés en rotation par des moyens moteurs, à une vitesse égale à celle des brosse et en synchronisme avec le mouvement d'avancement de la bande 3 et du mouvement pendulaire du dispositif balancier 11. La position angulaire des marteaux 36 par rapport à celle des brosses 35 et des disques 31 est bien définie pour assurer la coopération de ces différents organes, qui sera décrite plus loin.

Chaque ensemble 13 comporte aussi entre les deux marteaux un élément formant hélice de mesure 40 qui tourne en synchronisme avec les disques également en forme de hélice 31. La partie avant 41 de l'hélice 40 est repliée vers le haut selon un angle prédéterminé, sur une étendue angulaire de par exemple de 90°, cette partie relevée étant suivie d'une partie horizontale 42, c'est-à-dire dont le plan est parallèle à la partie horizontale 34 des disques 31. L'hélice de mesure 40 est montée librement déplaçable vers le haut sur son axe de rotation. Elle est disposée de façon qu'elle s'engage par une partie de sa surface dans l'espace de pose en zigzag de la bande 3, de façon à être déplacée vers le haut lors de l'augmentation de 1 hauteur d'une pile en cours de formation sur le dispositif de support 1. A L'hélice de mesure 40 est associé un contact d'un circuit électrique (non représenté) qui commande la coupure d'un frein 44 et la mise en route d'un moto-réducteur 45, faisant partie du dispositif de support 1 (figure 1).

Le dispositif de support des piles 1 comporte essentiellement une table de réception 47 montée verticalement mobile, sous l'effet de roues à chaînes 48 et d'un vérin 49. Pour la descente, la table 47 est entraînée par les roues à chaînes 48, le vérin 49 étant sans effet. Ce mouvement s'arrête lorsque l'hélice 40 cesse de monter sur les volets formant la pile. Le mouvement ascendant est commandé par le vérin 49. La table de réception 47 présente une structure en peigne comme cela ressort clairement des figures 3 et 4. Les volets disposés en zigzag reposent ainsi sur des éléments de paroi verticale 50 qui sont disposés parallèlement les uns aux autres en laissant exister entre deux éléments adjacents un espace qui sert au passage d'un élément convoyeur en forme d'une bande sans fin 52. L'ensemble de ces éléments convoyeurs juxtaposés constitue un tapis convoyeur sans fin 53 (figure 1), pour l'évacuation des piles terminées de la machine, comme cela est illustré à la figure 1. On constate qu'une telle paroi 50 se trouve en dessous de chaque brosse 35 et de chaque marteau 36 et sert donc de surface d'appui. A cette figure 1, on a représenté également en 55 et 56 des contacts de fin de course supérieur et inférieur de la table de réception 47, en coopérant avec un bossage 57 associé à la table 47, plus précisément à une chaîne passant sur les roues 48.

On décrira ci-après à travers le fonctionnement de la machine qui vient d'être décrit et le procédé selon la présente invention :
En se référant notamment aux figures 2, 5 et 6, on décrira le déroulement de l'opération de pose des volets selon une configuration en zigzag sur le dispositif de support 1. La figure 2 montre le dispositif balancier 11 dans sa position sensiblement verticale en cours de la pose d'un volet de la bande 3, en se déplaçant en direction de la flèche F4. La bande 3 en sortie du balancier 11 forme une boucle présentant la configuration représentée schématiquement en 1. A cet instant de temps approximativement, les disques 31 de l'ensemble d'aplatissement et de retenue 13, situé à droite sur la figure, commencent à s'engager par leur partie avant relevée 33 dans la boucle. Les brosses 35 et les marteaux 36 qui y sont entraînés en synchronisme avec le mouvement rotatif des disques 31 occupent une position angulaire où ils ne sont pas encore en contact avec la boucle. Lorsque le balancier se trouve dans la position angulaire β1, la bande forme la boucle désignée par B. La position relative des disques 31, des brosses 35 et des marteaux 36 est représentée aux figures 2 et 3. On constate que la partie avant relevée 33 des disques est en train de sortir de la boucle et la partie horizontale 34 de ces disques se trouve engagée sur le dernier volet déjà déposé. Les marteaux 36 occupent une position angulaire dans laquelle la tête 37 commence juste à aplatir la boucle B en forme d'ogive. Les brosses ne sont pas encore en position d'attaque de la boucle. Les figures 5 et 6 montrent deux phases ultérieures illustrant l'aplatissement progressif de la boucle par les marteaux, tout d'abord par leur tête 37 et ensuite leur partie formant queue 38, ainsi que par l'action des brosses 35 qui viennent appuyer la bande 3 sur le dessus des demi-disques 31 dont la partie relevée avant 33 est sortie de la boucle formée par la bande 3. Finalement, lorsque aussi la partie horizontale 34 des disques est sortie de la boucle, maintenant pratiquement aplatie, le pliage est terminé et les marteaux 36 maintiennent par leur queue 38 les deux volets dont le pli vient d'être formé et qui sont plaqués l'un contre l'autre et sur la pile en cours de formation. Il est à noter que les butées 32 en forme de joues arrêtent le déplacement des volets tout en laissant passer les brosses 35 et les marteaux 36 par des fenêtres appropriées. Il convient encore d'ajouter que les disques, les brosses et les marteaux de l'ensemble d'aplatissement et de retenue 13, situés au côté gauche des figures 1 et 3 sont déphasés de 180° par rapport aux disques, brosses et marteaux de l'ensemble qui vient d'être décrit et aplatissent la boucle que formera le balancier 11 par la suite, au côté gauche sur les figures.

Pendant cette opération de formation de la pile, les hélices de mesure 40 tournent en synchronisme avec les semi-disques 31. Les hélices sont librement déplaçables vers le haut sur leur axe de rotation sous l'effet de l'augmentation du nombre des volets déposés sur la table de réception 47. Elles peuvent passer sur la pile des volets déposés grâce à leur partie relevée 41. Passée une hauteur définie, l'hélice correspondante commande par l'intermédiaire d'un contact électrique la coupure du frein 44 et la mise en route du moto-réducteur 45. La table de réception 47 descend alors entraînée par les roues à chaîne 48. Le mouvement s'arrête lorsque l'hélice cesse de monter sur les piles des volets déposés.

La fin de la formation d'une pile , l'évacuation de celle-ci de la machine et la préparation de la formation d'une nouvelle pile seront décrits ci-après en se reportant notamment aux figures 2 et 7 à 9. Lorsqu'une cellule détectrice représentée en 59 à la figure 1, au niveau du dispositif 5 à courroies crantées lit un code présent sur la bande 3, elle programme dans le temps les vérins 23 du dispositif 9 de séparation de la bande, qui font descendre les rouleaux supérieurs 22 recouverts de caoutchouc au moment où la ligne de perforation perpendiculaire de rupture se trouve entre les deux paires de rouleaux 18 et 19 du dispositif 9, mais de préférence avant les galets séparateurs 20. Le rouleau 21 de la paire 18 tourne à la vitesse des courroies 6 tandis que le rouleau 21 de la paire 19 tourne avantageusement un peu plus vite lorsque la ligne de perforation transversale passe sur les éléments de rupture 29. Ceci provoque la rupture de la bande. Les deux vérins 23 du dispositif 9 font alors remonter les rouleaux 22.

La fin de la bande, c'est-à-dire le dernier volet de la pile en cours de formation et le premier volet de la nouvelle pile à former sont maintenus entre les guides du dispositif 25. Le rouleau 26 et les brosses 27 maintiennent la bande séparée à la vitesse des courroies 6. L'ensemble-balancier 11 avec ses courroies 29 et les galets 30 pousse le dernier volet de la bande désignée par le symbole de référence 60 à la figure 7a vers les semi-disques 31 correspondants. On constate que le premier volet de la pile à former porte la référence 61. L'écart entre les deux volets 60 et 61 est très faible. Comme il ressort des figures 7 à 9, qui représentent trois phases successives de l'opération finale de la formation d'une pile, les marteaux 36 assurent le dépôt et le plaquage du dernier volet 60 sur la pile, tandis que le premier volet 61 passe au-dessus des semi-disques 31 et est appliqué par les brosses 35 sur la surface supérieure de ces disques. Etant pincé entre le disque et les brosses, le volet est entraîné vers les joues de butée 32. Lorsque la bande dépasse une largeur prédéterminée, on fait agir les buses de jet d'air 43.

C'est à ce moment que l'ordre est donné de commencer le cycle d'évacuation de la pile, par l'arrêt des courroies 6, des rouleaux 21, 26, des brosses 27, du balancier 11 avec ses courroies 29 et les galets 30, des semi-disques 31, des brosses 35, des marteaux 36 et des hélices 40. Le frein 44 est relâché et le vérin 49 fait descendre rapidement la table de réception 47. Celle-ci étant en forme de peigne, elle passe au travers des courroies du tapis convoyeur 53. La fermeture des éléments de contact 27 et 57 arrête la descente de la table et commande la mise en route du moteur 54 qui met les bandes 52 du tapis d'évacuation 53 en mouvement pour qu'il évacue la pile ou le paquet terminé, comme cela est montré à la figure 1. Lorsque l'évacuation de la pile est terminée, le vérin 49 fait remonter rapidement la table de réception 47 jusqu'à ce que le bossage 57 enclenche le contact 56, qui commande la fin de la montée de la table, le serrage du frein 44 et re-enclenche les dispositifs d'entraînement de la bande 3 pour que le balancier 11 et les ensembles d'aplatissement et de retenue 13 puissent former la nouvelle pile.

Ainsi la figure 10 présente des moyens permettant d'obtenir un écrasement des plis des volets des piles, de façon à éviter une surépaisseur des piles au niveau des plis par rapport au centre. On réalise cet effet par une conformation appropriée des brosses 35. Comme le montre la figure, une telle brosse perfectionnée comporte un moyeu 80 qui est excentré par rapport à l'axe de rotation 61 de la brosse de façon que les soies représentées en 63 varient en longueur sur la périphérie du moyeu à la manière représentée. La longueur des soies augmente dans le sens contraire à la direction de rotation de la brosse. La garniture des soies présente en outre une partie avant 63 dans laquelle la longueur des soies diminue progressivement par rapport au diamètre de la brosse dans le sens de rotation de celle-ci. Grâce à cette partie avant 63, la brosse 38 présente une forme qui assure qu la brosse vienne en contact avec la boucle de la bande 3 de façon douce sans qu'il existe le risque de la formation d'un amorce de pli à un endroit autre que la ligne de perforation transversale séparant deux volets adjacents.

Le moyeu 80 porte, en aval de la garniture des soies 62, un dispositif marteau d'écrasement 64 des plis. Ce dispositif comporte un bras de support 65 d'un élément marteau 66 d'une forme oblongue. Le bras de support est monté au niveau de la périphérie du moyeu 80, pivotant autour d'un axe 67 sensiblement parallèle à l'axe 61 de la brosse, à l'encontre d'un ressort de compression 68 orienté sensiblement dans le sens du pourtour de la brosse et prenant appui sur un élément 69 solidaire du moyeu 80. L'élément 69 est situé en aval du bras de support 65, par rapport à la direction de rotation de la brosse. L'organe marteau 66 présente un angle de par exemple 120° par rapport au bras de support 65 et est orienté dans le sens opposé à la direction de rotation de la brosse. Dans ces conditions, l'organe marteau exerce une pression sur la zone de pliage déjà aplatie auparavant par la garniture de soies de la brosse et assure l'écrasement de cette zone sous l'effet du ressort alors comprimé 68. On comprend aisément que dans ce cas les marteaux 36 pourraient être supprimés.

On pourrait aussi équiper la machine selon l'invention d'un dispositif de support auxiliaire 70 d'une pile de volets nouvelle, pendant l'évacuation de la pile qui vient d'être formée par l'abaissement rapide du support 1 sous l'effet du vérin 49.

Le dispositif de support supplémentaire 70 comprend un certain nombre de tiges parallèles horizontales 71 qui sont agencées de façon à former une configuration en peigne horizontalement déplaçable par un vérin à double action 72, comme cela est illustré par les flèches. Les tiges 71 sont latéralement décalées par rapport au paroi verticale 50 de la table de réception 47 du support 1 de façon à pouvoir être substituées à celles-ci lors de l'abaissement de la table. Une fois l'évacuation de la pile terminée effectuée, la table 1 est remontée et le support auxiliaire formé par la configuration en peigne des tiges 71 est retirée par le vérin 72 sans que cela produise la moindre gêne pour la formation de la nouvelle pile déjà en cours.

Par conséquent, l'équipement de la machine du support auxiliaire 70 permet l'évacuation de piles terminées et la formation de nouvelles piles sans qu'il soit nécessaire d'arrêter la machine.

La machine peut en outre être équipée de moyens assurant que le balancier 11 s'arrête toujours à la même position angulaire extrême, telle que par exemple celle indiquée en 73 à la figure 1. Pour assure ce résultat, on prévoit un moteur supplémentaire 74 d'entraînement d'un excentrique 75 de commande du balancier 11 et dont un tour correspond à la longueur de deux volets. A l'excentrique 75 est associé un doigt de synchronisation 76. Grâce à ces mesures, il est possible, après la commande de l'arrêt de la bande, d'amener le balancier 11 toujours dans sa position d'arrêt prédéterminé, ce qui permet d'obtenir des piles où le volet supérieur présente l'information imprimée sur sa face visible.

Pour assurer que l'éclatement de la bande en vue de la formation d'une nouvelle pile se fasse toujours de façon précise, indépendemment de la vitesse d'avancement de la bande, la machine comprend en outre, comme cela est indiqué à la figure 1, un détecteur 78 de la vitesse d'avancement de la bande 3 par comptage des dents des picots 6 et un microprocesseur 79 qui calcule à partir des valeurs et signaux reçus de la cellule détectrice 59 du code de séparation présent sur la bande 3, comme cela est indiqué plus haut, et du détecteur 78 l'instant de temps auquel la ligne de perforation de rupture détectée arrivera dans sa position de rupture au niveau des galets de séparation 20. Le microprocesseur 79 commande alors en conséquence les vérins 23 du dispositif de séparation 9 de la bande. En effet, connaissant à chaque instant la vitesse d'avancement ou de défilement de la bande et le temps de mouvement des vérins étant constant, indépendamment de la vitesse de la bande, on peut décider la commande des vérins en fonction de la vitesse de la bande. A cette fin, on a mis en mémoire les numéros des dents à laquelle doivent être commandés les vérins 23, selon la vitesse linéaire de la bande. Ainsi dans les phases de démarrage et d'arrêt, les commandes des fonctions restent synchronisées. Ceci est valable pour toutes les commandes telles que par exemple la commande du dispositif de jet d'air 43 et du mouvement d'arrêt du balancier 11 lors d'un transfert. Cette méthode permet d'assurer la séparation de la bande quelle que soit le format des volets, sans avoir à modifier mécaniquement l'écart entre les rouleaux de séparation, ni à arrêter la machine.

## Revendications

1. Procédé pour la formation de piles à partir d'une bande sans fin (3) en un matériau souple, tel que du papier, par pliage en zigzag de la bande le long de lignes de pliage transversales préétablies, telles que des lignes de perforations transversales, selon lequel on forme une pile (2) en zigzag sur un support, provoque vers la fin de la formation d'une pile une rupture de la bande le long d'une ligne de pliage prédéterminée reliant le dernier volet de la pile en formation au premier volet d'une nouvelle pile à former, en exerçant une force de traction dans la zone de la bande comprenant ladite ligne de pliage de rupture, amène ledit dernier volet dans sa position en haut de la pile en formation et ledit premier volet de la pile suivante à former dans une position prédéterminée, arrête le mouvement d'avancement de la bande et évacue la pile qui vient d'être terminée, caractérisée en ce que la rupture par force de traction de la bande (3) est exercée pendant le mouvement d'avancement de celle-ci en appliquant la bande par une de ses surfaces, au niveau de la ligne de rupture prédéterminée, contre des moyens fixes (20) par déviation de la bande au moins dans la zone en aval ou en amont de sa partie en application contre lesdits moyens fixes (20), de sa trajectoire normale, sensiblement perpendiculairement au plan de la bande pendant le mouvement d'avancement de celle-ci en la guidant.

2. Procédé selon la revendication 1, caractérisé en ce que l'on applique la partie de la bande comprenant la ligne de rupture prédéterminée contre les moyens fixes précités (20) par déviation de la bande en amont et en aval de ces moyens.

3. Procédé selon l'une des revendications 1 ou 2, caractérisé en ce que l'on interrompt le mouvement d'avancement de la bande et évacue la pile formée, lorsque le bord avant du premier volet (61) se trouve dans sa position du premier volet de la nouvelle pile à former et est retenu dans cette position par des moyens de support transitoires (31, 35).

4. Machine pour la formation de piles à partir d'une bande sans fin (3) en un matériau souple, tel que du papier, comprenant un ensemble balancier (11) adapté pour déposer la bande (3) sur un dispositif de support (1) en une configuration en zigzag par pliage le long de lignes de pliage transversal préétablies telles que des lignes de perforation transversales, des moyens de séparation (9) de la bande entre les volets de pliage destinés à constituer respectivement le dernier volet de la pile en formation et le premier volet d'une nouvelle pile et un dispositif d'évacuation des piles après leur formation, les moyens de séparation (9) étant disposés en amont de l'ensemble du balancier (11), caractérisé en ce que les moyens de séparation (9) de la bande comportent un dispositif pourvu d'arêtes de rupture (20) disposés près d'une des deux surfaces de la bande (3), à une faible distance prédéterminée de celle-ci lorsque la bande se déplace selon sa trajectoire normale, et en ce qu'au moins un dispositif (18, 19) de déviation de la bande (3) de sa trajectoire normale dans une direction perpendiculaire au plan de la bande est disposé du côté de l'autre surface de la bande, à une distance prédéterminée du dispositif de rupture (20) dans la trajectoire de déplacement de la bande, ce dispositif de déviation comprenant un rouleau (22) de déviation dont l'axe s'étend perpendiculairement à l'axe longitudinal de la bande et parallèlement au plan de celle-ci et qui est monté mobile dans une structure de support perpendiculairement à la trajectoire de la bande entre une première position éloignée de celle-ci et une seconde position en contact avec la surface adjacente de la bande, dans laquelle cette bande est déviée de sa trajectoire normale perpendiculairement à celle-ci et appliquée par force contre ledit dispositif à arêtes de rupture (20) pour provoquer une force de traction de rupture dans la bande au niveau de ladite ligne de rupture, et en ce que des moyens formant guide (25) de la bande sont prévus au niveau et en aval de la zone de rupture.

5. Machine selon la revendication 4, caractérisée en ce qu'il comprend un dispositif détecteur (59) de lignes de pliage codées pour constituer une ligne de rupture, ledit dispositif détecteur étant placé en amont du dispositif à arêtes de rupture (20), des moyens (79) pour calculer l'intervalle de temps nécessaire pour que la ligne de pliage codé se déplace du dispositif détecteur à un endroit entre le dispositif à arêtes de rupture (20) et le dispositif de déviation (18, 19) et pour produire à la fin de cet intervalle de temps un signal de commande du déplacement du rouleau de déviation (22) de sa première position vers sa deuxième position précitée.

6. Machine selon l'une des revendications 4 ou 5, caractérisée en ce qu'elle comprend deux dispositifs de déviation précités (18, 19) placé respectivement en aval et en amont du dispositif à arêtes de rupture (20) et adaptés pour être commandés simultanément par le signal de commande précité.

7. Machine selon l'une des revendications 4 à 6, caractérisée en ce que le dispositif de séparation (9) comporte une pluralité de galets axialement juxtaposés perpendiculairement à l'axe longitudinal de la bande, chaque galet présentant à son pourtour une arête de rupture circonférentielle.

8. Machine selon l'une des revendications 4 à 7, caractérisée en ce que l'ensemble balancier (11) prévu pour la formation d'une pile en une configuration en zigzag comprend des éléments de guidage et d'entraînement de la bande (3) dans sa direction d'avancement, comprenant avantageusement des courroies motrices (29) et des galets (30) situés à l'extrémité libre du dispositif balancier et dont un est moteur.

9. Machine selon l'une des revendications 4 à 8, caractérisée en ce qu'elle comporte un dispositif servant à la fois de dispositif de pliage des volets d'une pile en formation et de dispositif de support et de retenue transitoire (13) du premier volet (61) de pliage d'une nouvelle pile, qui comporte quatre disques (31) montés rotatifs en synchronisme avec le mouvement du balancier (11), dans des plans parallèles au plan de pose des volets de pliage en vue de la formation d'une pile, chacun au niveau d'un coin de la pile à former, à côté d'un bord longitudinal des volets, de façon à pouvoir s'engager par une partie de sa surface dans la boucle formée par un volet de pliage lors de sa pose en vue de la formation d'une pile, et, associé, à chaque disque (31), un organe (35) monté rotatif autour d'un axe parallèle aux lignes de pliage (12) des volets déposés, situés au-dessus du plan de pose et de la partie de disque s'engageant dans ladite boucle, à une distance de la surface supérieure de cette partie telle que la partie formant bord avant dudit premier volet (61) puisse venir en une position d'engagement serré entre la surface périphérique dudit organe rotatif (35) et ladite surface supérieure (34) du disque (31) et avantageusement être amené dans la position qu'il occupera dans la pile formée, chaque disque (31) et son organe rotatif (35) associé tournant dans le sens de rotation en direction des plis (12) des volets déposés, en synchronisme l'un avec l'autre.

10. Machine selon la revendication 9, caractérisée en ce qu'un organe rotatif (35) précité est formé par une brosse dont la section transversale perpendiculaire à son axe de rotation présente avantageusement la forme d'un segment d'un cercle.

11. Machine selon l'une des revendications 9 ou 10, caractérisée en ce qu'un disque (31) est réalisé sous forme d'un segment d'un cercle, avantageusement de 180°, dont la partie avant est relevée selon un angle prédéterminé.

12. Machine selon l'une des revendications 9 à 11, caractérisée en ce qu'à chaque dispositif de support et de retenue (13) précité est associé au moins un marteau d'aplatissement (36) des zones de pliage de deux volets successifs à poser, qui est monté rotatif en synchronisme avec les disques (31) précités, autour d'un axe parallèle aux lignes de pliage au-dessus du plan de pose et présente une surface circonférentielle de contact avec la zone de pliage à aplatir en forme d'une came comportant une partie avant formant tête (37) excentrée vers l'axe de rotation à la manière d'une partie de spirale et une partie cylindrique formant queue (38), l'axe de l'organe d'aplatissement (36) étant disposé au-dessus du plan de pose à une distance sensiblement égale au diamètre de la partie formant queue (38).

13. Machine selon la revendication 12, caractérisée en ce que deux marteaux d'aplatissement (36) sont associés à chaque dispositif de support et de retenue (13) précité, situés symétriquement de part et d'autre de la ligne médiane longitudinale du plan de pose des volets, du dispositif de support de piles (1).

14. Machine selon l'une des revendications 8 à 13, caractérisée en ce qu'elle comprend de chaque côté latéral du plan de pose des volets, sensiblement au milieu, un organe (40) de mesure de hauteur de pile et de commande d'abaissement du dispositif de support (1) de pile, en forme d'une hélice rotative en synchronisme avec les disques (31) précités, autour d'un axe sensiblement vertical, librement déplaçable vers le haut sur son axe et disposé de façon à venir en appui sur la zone du pli supérieur.

15. Machine selon l'une des revendications 12 à 14, caractérisée en ce que le dispositif de support (1) comporte une table de réception (47) à section transversale verticale en forme de peigne et comportant une pluralité de parois verticales parallèles, juxtaposées, s'étendant dans la direction longitudinale du dispositif de support, dont les surfaces frontales horizontales forment la surface de support des piles et qui sont situées de façon qu'une paroi se trouve en dessous de chaque organe rotatif en forme de brosse (35) et de marteaux d'aplatissement (36).

16. Machine selon l'une des revendications 10 à 15, caractérisée en ce que la brosse (35) présente une forme générale d'un segment de cercle d'un angle égal ou quelque peu supérieur à 180°.

17. Machine selon la revendication 16, caractérisée en ce que la brosse (35) comporte un moyeu (80) excentrique de support d'une garniture de soies (62) agencé de façon que la longueur des soies (62) diminue autour de la périphérie du moyeu dans la direction opposée à la direction de rotation de la brosse, que cette garniture (62) présente dans sa partie avant une zone (63) où la longueur des soies diminue dans la direction de rotation de la brosse de façon que la garniture vienne en contact avec une boucle de la bande à déposer, doucement et de façon progressive, et en ce que le moyeu (80) porte, en aval de la garniture (62) un dispositif d'écrasement des plis des volets, qui comprend un organe marteau (66) susceptible d'exercer une pression d'écrasement sur les plis, sous l'effet d'un ressort (68).

18. Machine selon l'une des revendications 15 à 17, caractérisée en ce qu'elle comprend un dispositif support auxiliaire (70) en forme d'un peigne qui est horizontalement mobile de façon à se substituer transitoirement à la table de réception (47) lors de l'évacuation d'une pile terminée.

19. Machine selon l'une des revendications 4 à 18, caractérisée en ce qu'elle comprend des moyens (74) d'arrêt du balancier (11) dans une position angulaire prédéterminée (73) indépendamment de l'instant d'arrêt de la machine.

20. Machine selon l'une des revendications 4 à 19, caractérisée en ce qu'elle comprend un détecteur de la vitesse (78) d'avancement de la bande, un détecteur (59) d'un code de séparation sur la bande et un dispositif de calcul tel qu'un microprocesseur (79) adapté pour calculer l'instant de commande des dispositifs de déviation (18, 19) de la bande à partir des données reçues des détecteurs (59) et (78).

21. Machine selon l'une des revendications 5 à 20, caractérisée en ce qu'à chaque rouleau de déviation (22) est associé un contre-rouleau moteur (21) situé de l'autre côté de la bande (3), celle-ci étant pincée entre ces deux rouleaux dans sa position déviée.

## Claims

1. Method for the formation of piles from an endless web (3) of flexible material such as paper through zigzag folding of the web according to pre-established transverse folding lines such as lines of transverse perforations, according to which one forms a zigzag pile (2) on a support, one causes towards the end of the formation of a pile a breaking of the web along one predetermined folding line connecting the last flap of the pile being formed to the first flap of a new pile to be formed by exerting a pulling force in the zone of the web comprising the said breaking folding line, one brings the said last flap into its position at the top of the pile being formed and the said first flap of the following pile to be formed into a predetermined position, one stops the advancing movement of the web and one discharges the pile which has just been completed, characterized in that the breaking of the web (3) by the pulling force is exerted during the advancing motion thereof by applying the web with one of its surfaces at the level of the predetermined breaking line onto stationary means (20) through deviation of the web at least in the zone downstream or upstream of its portion applied onto the said stationary means (20) of its normal path, in substantially perpendicular relation to the plane of the web during the advancing motion of the latter while guiding it.

2. Method according to claim 1, characterized in that one applies the web portion comprising the predetermined breaking line onto the aforesaid stationary means (20) through deviation of the web upstream and downstream of these means.

3. Method according to one of the claims 1 or 2, characterized in that one interrupts the advancing motion of the web and one discharges the formed pile when the leading edge of the first flap (61) is lying in its position of the first flap of the new pile to be formed and is retained in this position by transitory support beans (31, 35).

4. Machine for the formation of piles from an endless web (3) of a flexible material such as paper comprising a balancer unit (11) adapted to deposit the web (3) onto a support device (1) in a zigzag configuration by folding along pre-established transverse folding lines such as transverse lines of perforation, means (9) for the separation of the web between the folding flaps intended to constitute the last flap of the pile being formed and the first flap of a new pile, respectively, and a device for discharging the piles after their formation, the separation means (9) being disposed upstream of the balancer unit (11), characterized in that the means (9) for the separation of the web comprise a device provided with breaking edges (20) disposed near one of the two surfaces of the web (3) at a small predetermined distance from the latter when the web is moving along its normal path of travel and in that at least one device (18, 19) for the deviation of the web (3) from its normal path of travel in a direction perpendicular to the plane of the web is disposed towards the other surface of the web at a predetermined distance of the breaking device (20) in the path of displacement of the web, this deviation device comprising a deviation roll (22) the axis of which extends perpendicularly to the longitudinal axis of the web and in parallel relation to the plane of the latter and which is movably mounted in a support structure in perpendicular relation to the path of travel of the web between a first position remote therefrom and a second position in contact with the adjacent surface of the web, in which this web is deviated from its normal path of travel in perpendicular relation thereto and applied with force onto the said device with breaking edges (20) to provide a breaking pulling force in the web at the level of the said breaking line and in that means (25) forming guides of the web are provided at the level and downstream of the breaking zone.

5. Machine according to claim 4, characterized in that it comprises a device (59) for detecting folding lines encoded to constitute a breaking line, the said detecting device being placed upstream of the device with breaking edges (20), means (79) to calculate the time period necessary for the encoded folding line to move from the detecting device to a location between the device with breaking edges (20) and the deviation device (18, 19) and to produce at the end of this time period a signal operating the displacement of the deviation roll (22) from its first position towards its aforesaid second position.

6. Machine according to one of claims 4 or 5, characterized in that it comprises two aforesaid deviation devices (18, 19) located downstream and upstream, respectively, of the device with breaking edges (20) and adapted to be simultaneously controlled by the aforesaid control signal.

7. Machine according to one of the claims 4 to 6, characterized in that the separation device (9) comprises a plurality of rollers axially juxtaposed in perpendicular relation to the longitudinal axis of the web, each roller exhibiting a circumferential breaking edge at its periphery.

8. Machine according to one of the claims 4 to 7, characterized in that the balancer unit (11) provided for the formation of a pile into a zigzag configuration comprises elements for guiding and driving the web (3) in its direction of advance, advantageously comprising drive belts (29) and rollers (30) located at the free end of the balancer device and one of which is driving.

9. Machine according to one of the claims 4 to 8, characterized in that it comprises a device serving both as a device for folding flaps of a pile being formed and as a device (13) for supporting and transitorily retaining the first folding flap (61) of a new pile, which comprises four discs (31) mounted for rotation in synchronism with the movement of the balancer (11) in planes parallel to the plane of laying down folding flaps with a view to the formation of a pile, each one at the level of a corner of the pile to be formed, near one longitudinal edge of the flaps so as to be insertable with one portion of its surface into the loop formed by a folding flap when being laid down with a view to the formation of a pile and associated with each disc (31), a member (35) mounted for rotation about an axis parallel to the folding lines (12) of the deposited flaps, located above the laying plane and the disc portion inserting itself into the said loop at a distance from the upper surface of this portion such that the portion forming the leading edge of the said first flap (61) may come into a position of tight insertion between the peripheral surface of the said rotary member (35) and the said top surface (34) of the disc (31) and may advantageously be brought in the position it will assume in the formed pile, each disc (31) and its associated rotary member (35) turning in the direction of rotation towards the folds (12) of the deposited flaps in synchronism with each other.

10. Machine according to claim 9, characterized in that an aforesaid rotary member (35) is formed of a brush the cross-section of which perpendicular to its axis of rotation advantageously exhibits the shape of a segment of a circle.

11. Machine according to one of the claims 9 or 10, characterized in that a disc (31) is made in the shape of a segment of a circle advantageously of 180° the front portion of which is raised according to a predetermined angle.

12. Machine according to one of the claims 9 to 11, characterized in that with each aforesaid supporting and retaining device (13) is associated at least one hammer (36) for the flattening of the folding zones of two successive flaps to be laid down, which is mounted for rotation in synchronism with the aforesaid discs (31) about an axis parallel to the folding lines above the laying plane and exhibits a circumferential surface of contact with the folding zone to be flattened in the shape of a cam comprising a front portion forming a head (37) eccentric towards the axis of rotation in the manner of one spiral portion and a cylindrical tail portion (38), the axis of the flattening member (36) being disposed above the laying plane at a distance substantially equal to the diameter of the tail-forming portion( 38).

13. Machine according to claim 12, characterized in that two flattening hammers (36) are associated with each aforesaid supporting and retaining device (13), located symmetrically on either side of the longitudinal middle line of the laying plane of the flaps, of the piles support device (1).

14. Machine according to one of claims 8 to 13, characterized in that it comprises on each lateral side of the plane for laying flaps, substantially in the middle, a member (40) for the measurement of the pile height and for the control of the lowering of the pile support device (1), in the shape of a helix rotatable in synchronism with the aforesaid discs (31) about a substantially vertical axis, freely displaceable upwards on its axis and disposed so as to be caused to bear upon the zone of the upper fold.

15. Machine according to one of claims 12 to 14, characterized in that the support device (1) comprises a receiving table (47) with a vertical transverse comb-shaped section and comprising a plurality of juxtaposed parallel vertical walls extending in the longitudinal direction of the support device, the horizontal front surfaces of which form the surface for supporting the piles and which are located so that one wall is lying below each brush-shaped rotary member (35) and flattening hammers (36).

16. Machine according to one of the claims 10 to 15, characterized in that the brush (35) exhibits the general shape of a segment of a circle with an angle equal to or somewhat greater than 180°.

17. Machine according to claim 16, characterized in that the brush (35) comprising an eccentric hub (80) for supporting a set of bristles (62) arranged so that the length of the bristles (62) decreases about the periphery of the hub in the direction opposite to the direction of rotation of the brush, in that this set (62) exhibits in its front portion a zone (63) where the length of the bristles decreases in the direction of rotation of the brush so that the set comes in contact with one loop of the web to be deposited smoothly and in a gradual manner and in that the hub (80) carries downstream of the set (62) a device for squeezing the folds of the flaps, which comprises a hammer member (66) capable of exerting a squeezing pressure upon the folds under the effect of a spring (68).

18. Machine according to one of the claims 15 to 17, characterized in that it comprises an auxiliary support device (70) in the shape of a comb which is horizontally movable so as to be substituted transitorily for the receiving table (47) upon the discharge of a completed pile.

19. Machine according to one of claims 4 to 18, characterized in that it comprises means (74) for stopping the balancer (11) in a predetermined angular position (73) independently of the time moment of stopping the machine.

20. Machine according to one of claims 4 to 19, characterized in that it comprises a detector for sensing the speed (78) of feed of the web, a detector (59) of a separation code on the web and a computing device such as microprocessor (79) adapted to calculate the time moment of control of the devices (18, 19) for the deviation of the web from the data received from the detectors (59) and (78).

21. Machine according to one of claims 5 to 20, characterized in that with each deviation roll (22) is associated a drive counter-roll (21) located on the other side of the web (3), the latter being clamped between its two rolls in its deviated position.

## Patentansprüche

1. Verfahren zur Bildung von Stapeln, ausgehend von einer endlosen Bahn (3) aus nachgiebigem Werkstoff, wie Papier, durch Zickzackfalten der Bahn entlang vorher festgesetzten Querfaltungslinien, wie Querlochungslinien, gemäss welchem man einen Zickzackstapel (2) auf einem Träger bildet, man gegen das Ende der Bildung eines Stapels einen Bruch der Bahn entlang einer vorbestimmten Faltungslinie, die den letzten Flügel des sich bildenden Stapels mit dem ersten Flügel eines neuen zu bildenden Stapels verbindet, verursacht, indem man eine Zugkraft in dem die besagte Bruchfaltungslinie aufweisenden Bereich der Bahn ausübt, man den besagten letzten Flügel in seine Lage oben auf dem sich bildenden Stapel und den besagten ersten Flügel des zu bildenden nächsten Stapels in eine vorbestimmte Stellung bringt, man die Vorschubbewegung der Bahn aufhält und denjenigen Stapel, der soeben beendet worden ist, abführt, dadurch gekennzeichnet, dass der Bruch der Bahn (3) durch Zugkraft während der Vorschubbewegung derselben ausgeübt wird, indem man die Bahn mit einer ihrer Flächen in der Höhe der vorbestimmten Bruchlinie an ortsfeste Mittel (20) anlegt, durch Ablenkung der Bahn wenigstens in dem unterstromigen oder oberstromigen Bereich ihres an den besagten ortsfesten Mitteln (20) anliegenden Teils, aus ihrer normalen Laufbahn heraus, etwa senkrecht zur Ebene der Bahn während der Vorschubbewegung derselben und unter Führung derselben.

2. Verfahren nach Anspruch 1, dadurch gekennzeichnet, dass man den die vorbestimmte Bruchlinie aufweisenden Bahnteil an die vorgenannten ortsfesten Mittel (20) durch Ablenkung der Bahn stromaufwärts und stromabwärts dieser Mittel anlegt.

3. Verfahren nach einem der Ansprüche 1 oder 2, dadurch gekennzeichnet, dass man die Vorschubbewegung der Bahn unterbricht und den gebildeten Stapel abführt, wenn der Vorderrand des ersten Flügels (61) sich in seiner Stellung des ersten Flügels des zu bildenden neuen Stapels befindet und in dieser Lage durch vorübergehende Halterungsmittel (31, 35) zurückgehalten wird.

4. Maschine zur Bildung von Stapeln, ausgehend von einer endlosen Bahn (3) aus nachgiebigem Werkstoff, wie Papier, mit einer Schwengeleinheit (11), die angepasst ist, um die Bahn auf eine Tragvorrichtung (1) gemäss einer Zickzack-Gestaltung durch Faltung entlang vorher festgesetzten Querfaltungslinien, wie Querlochungslinien abzulegen, Mitteln (9) zur Trennung der Bahn zwischen den zur Bildung jeweils des letzten Flügels des sich bildenden Stapels und des ersten Flügels eines neuen Stapels bestimmten Faltungsflügeln und einer Vorrichtung zum Abführen der Stapel nach deren Bildung, wobei die Trennmittel (9) stromaufwärts der Gesamtheit des Schwengels (11) angeordnet sind, dadurch gekennzeichnet, dass die Mittel (9) zur Trennung der Bahn eine mit Bruchkanten (20) versehene Vorrichtung aufweisen, die neben einer der beiden Flächen der Bahn (3) in einer vorbestimmten schwachen Entfernung von derselben, wenn die Bahn sich entlang ihrer normalen Laufbahn bewegt, angeordnet sind und das wenigstens eine Vorrichtung (18, 19) zur Ablenkung der Bahn (3) aus ihrer normalen Laufbahn in einer zur Bahnebene senkrechten Richtung neben der anderen Fläche der Bahn in einem vorbestimmten Abstand der Bruchvorrichtung (20) in dem Bewegungsweg der Bahn angeordnet ist, wobei diese Ablenkvorrichtung eine Ablenkrolle (22) aufweist, deren Achse sich senkrecht zur Längsachse der Bahn und parallel zur Ebene derselben erstreckt und die in einem Traggefüge senkrecht zu dem Laufweg der Bahn zwischen einer ersten von dieser entfernten Stellung und einer zweiten Stellung in Berührung mit der angrenzenden Bahnfläche bewegbar angeordnet ist, in welcher Stellung diese Bahn von ihrem normalen Laufweg senkrecht zu diesem abgelenkt wird und mit Kraft an die besagte Vorrichtung mit Bruchkanten (20) angelegt wird, um eine Bruchzugkraft in der Bahn in Höhe der besagten Faltungslinie zu veranlassen und dass die Führungen der Bahn bildenden Mittel (25) in Höhe und stromabwärts des Bruchbereichs vorgesehen sind.

5. Maschine nach Anspruch 4, dadurch gekennzeichnet, dass sie eine Vorrichtung (59) zur Ermittlung von Faltungslinien, die kodiert sind, um eine Bruchlinie zu bilden, aufweist, wobei die besagte Ermittlungsvorrichtung stromaufwärts der Vorrichtung mit Bruchkanten (20) gestellt ist, sowie Mittel (79) zum Berechnen des erforderlichen Zeitraumes, damit die kodierte Faltungslinie sich von der Ermittlungsvorrichtung ab bis zu einer Stelle zwischen der Vorrichtung mit Bruchkanten (20) und der Ablenkvorrichtung (18, 19) bewegt und um am Ende dieses Zeitraumes ein Signal zur Steuerung der Bewegung der Ablenkrolle (22) von ihrer ersten Stellung zu ihrer vorgenannten zweiten Stellung hin zu erzeugen.

6. Maschine nach einem der Ansprüche 4 oder 5, dadurch gekennzeichnet, dass sie zwei vorgenannte jeweils stromabwärts und stromaufwärts der Vorrichtung mit Bruchkanten (20) gestellte und zur gleichzeitigen Steuerung durch das vorgenannte Steuersignal angepasste Ablenkvorrichtungen (18, 19) umfasst.

7. Maschine nach einem der Ansprüche 4 bis 6, dadurch gekennzeichnet, dass die Trennvorrichtung (9) eine Vielzahl von senkrecht zur Längsachse der Bahn axial nebeneinander gestellten Rollen aufweist, wobei jede Rolle an ihrem Umfang eine Umfangsbruchkante aufweist.

8. Maschine nach einem der Ansprüche 4 bis 7, dadurch gekennzeichnet, dass die für die Bildung eines Stapels gemäss einer Zickzachgestalt vorgesehene Schwengeleinheit (11) Elemente zur Führung und Mitnahme der Bahn (3) in ihrer Vorschubrichtung aufweist, welche vorteilhaft Antriebsriemen (29) und am freien Ende der Schwengelvorrichtung liegende Rollen (30), von denen die eine eine Antriebsrolle ist, aufweisen.

9. Maschine nach einem der Ansprüche 4 bis 8, dadurch gekennzeichnet, dass sie eine gleichzeitig als Vorrichtung zum Falten der Flügel eines sich bildenden Stapels und als Vorrichtung zum Tragen und vorübergehenden Zurückhalten (13) des ersten Faltungsflügels (61) eines neuen Stapels dienende Vorrichtung aufweist, die vier zur Drehung in Synchronismus mit der Bewegung des Schwengels (11) in zur Verlegungsebene der Faltungsflügel zum Zweck der Bildung eines Stapels parallelen Ebenen, jeweils in der Höhe einer Ecke des zu bildenden Stapels neben einem Längsrand der Flügel angeordnete Scheiben (31) aufweist, um sich mit einem Teil seiner Fläche in die durch einen Faltungsflügel während seiner Verlegung zum Zweck der Bildung eines Stapels einzufügen, wobei ein jeder Scheibe (31) zugeordnetes Glied (35) drehbar um eine zu den Faltlinien (12) der oberhalb der Verlegungsebene und des sich in die besagte Schleife einfügenden Scheibenteiles abgelegten Flügel parallelen Achse herum angeordnet ist, in einer derartigen Entfernung von der oberen Fläche dieses Teiles, dass der den Vorderrand des besagten ersten Flügels (61) bildende Teil in eine sich zwischen der Umfangsfläche des besagten drehbaren Gliedes (35) und der besagten oberen Fläche (34) der Scheibe (31) eng einfügende Stellung kommen kann und vorteilhaft in diejenige Lage, die er in dem gebildeten Stapel einnehmen wird, gebracht werden kann, wobei jede Scheibe (31) und ihr zugeordnetes drehbares Glied (35) sich in der Drehrichtung in Richtung der Falten (12) der abgelegten Flügel miteinander in Synchronismus drehen.

10. Maschine nach Anspruch 9, dadurch gekennzeichnet, dass ein vorgenanntes drehbares Glied (35) durch eine Bürste gebildet wird, deren senkrecht zu ihrer Drehachse verlaufende Querschnitt vorteilhaft die Gestalt eines Kreissegmentes aufweist.

11. Maschine nach einem der Ansprüche 9 oder 10, dadurch gekennzeichnet, dass eine Scheibe (31) in der Gestalt eines Kreissegmentes vorteilhaft von 180°, deren Vorderteil gemäss einem vorbestimmten Winkel hochgerichtet ist, hergestellt ist.

12. Maschine nach einem der Ansprüche 9 bis 11, dadurch gekennzeichnet, dass jede vorgenannte Trag-und Zurückhaltungsvorrichtung (13) wenigstens einem Hammer (36) zum Abflachen der Faltungsbereiche von zwei aufeinanderfolgenden zu verlegenden Flügeln zugeordnet ist, der in Synchronismus mit den vorgenannten Scheiben (31) drehbar um eine zu den Faltungslinien oberhalb der Verlegungsebene parallele Achse herum angeordnet ist und eine mit dem abzuflachenden Faltungsbereich in Berührung stehende Umfangsfläche in der Gestalt eines Nockens aufweist, der einen zur Drehachse hin in der Art eines Spiralteiles exzentrischen, einen Kopf bildenden Vorderteil (37) und einen einen Schwanz bildenden zylindrischen Teil (38) aufweist, wobei die Achse des Abflachungsgliedes (36) oberhalb der Verlegungsebene in einem dem Durchmesser des einen Schwanz bildenden Teils (38) etwa gleichen Abstand angeordnet ist.

13. Maschine nach Anspruch 12, dadurch gekennzeichnet, dass zwei Abflachungshämmer (36) jeder vorgenannten Trag- und Zurückhaltungsvorrichtung (13) zugeordnet sind und symmetrisch beiderseits der Längsmittellinie der Ebene zur Verlegung der Flügel der Stapeltragvorrichtung (1) liegen.

14. Maschine nach einem der Ansprüche 8 bis 13, dadurch gekennzeichnet, dass sie auf jeder seitlichen Seite der Ebene zur Verlegung der Flügel, etwa in der Mitte, ein Glied (40) zur Messung der Stapelhöhe und zur Steuerung des Senkens der Stapeltragvorrichtung (1) in der Gestalt einer in Synchronismus mit den vorgenannten Scheiben (31) um eine etwa senkrechte Achse herum drehbaren, auf ihrer Achse aufwärts frei verschiebbaren Wendel aufweist, die angeordnet ist, um zur Abstützung an dem Bereich der oberen Falte zu kommen.

15. Maschine nach einem der Ansprüche 12 bis 14, dadurch gekennzeichnet, dass die Tragvorrichtung (1), einen Aufnahmetisch (47) mit senkrechtem kammförmigem Querschnitt aufweist, der eine Vielzahl von sich in der Längsrichtung der Tragvorrichtung erstreckenden nebeneinander liegenden parallelen senkrechten Wandungen aufweist, deren waagerechten Stirnflächen die Fläche zum Tragen der Stapel bilden und die derart gelegen sind, dass eine Wandung sich unterhalb jedes bürstenförmigen drehbaren Gliedes (35) und Abflachungshämmer (36) befindet.

16. Maschine nach einem der Ansprüche 10 bis 15, dadurch gekennzeichnet, dass die Bürste (35) eine allgemeine Gestalt eines Kreissegmentes mit einem Winkel, der gleich oder etwas grösser als 180° ist, aufweist.

17. Maschine nach Anspruch 16, dadurch gekennzeichnet, dass die Bürste (35) eine exzentrische Nabe (80) zur Halterung eines Borstenbesatzes (62) aufweist, die derart angeordnet ist, dass die Länge der Borsten (62) um den Nabenumfang herum in der der Drehrichtung der Bürste entgegengesetzten Richtung abnimmt, dass dieser Besatz (62) in seinem vorderen Teil einen Bereich (63) aufweist, wo die Länge der Borsten in der Drehrichtung der Bürste derart abnimmt, dass der Besatz sanft und in allmählicher Weise in Berührung mit einer Schleife der abzulegenden Bahn kommt und dass die Nabe (80) stromabwärts des Besatzes (62) eine Vorrichtung zum Zusammendrücken der Falten der Flügel trägt, die ein Hammerglied (66) umfasst, das fähig ist, einen Zusammendrückungsdruck auf die Falten unter der Wirkung einer Feder (68) auszuüben.

18. Maschine nach einem der Ansprüche 15 bis 17, dadurch gekennzeichnet, dass sie eine Hilfstragvorrichtung (70) in der Gestalt eines Kammes aufweist, der waagerecht bewegbar ist, um sich vorübergehend an die Stelle des Aufnahmetisches (47) während dem Abführen eines vollendeten Stapels zu setzen.

19. Maschine nach einem der Ansprüche 4 bis 18, dadurch gekennzeichnet, dass sie Mittel (74) zum Aufhalten des Schwengels (11) in einer vorbestimmten Winkelstellung (73) unabhängig von dem Stillsetzungszeitpunkt der Maschine aufweist.

20. Maschine nach einem der Ansprüche 4 bis 19, dadurch gekennzeichnet, dass sie einen Detektor für die Vorschubgeschwindigkeit (78) der Bahn, einen Detektor (59) für den Trennungskode an der Bahn und eine Rechnungsvorrichtung, wie ein Mikroprozessor (79), der angepasst ist, um den Zeitpunkt der Betätigung der Vorrichtungen (18, 19) zur Ablenkung der Bahn, ausgehend von den von den Detektoren (59) und (78) empfangenen Daten zu errechnen, aufweist.

21. Maschine nach einem der Ansprüche 5 bis 20, dadurch gekennzeichnet, dass jede Ablenkrolle (22) einer auf der anderen Seite der Bahn (3) gelegenen Antriebsgegenrolle (21) zugeordnet ist, wobei die Bahn zwischen den beiden Rollen in ihrer abgelenkten Lage eingeklemmt ist.
